# EUROPÄISCHE PATENTSCHRIFT

(11) **EP 3 751 151 B1**
(45) Veröffentlichungstag und Bekanntmachung des Hinweises auf die Patenterteilung: **15.03.2023**
(21) Anmeldenummer: 20170151.3
(22) Anmeldetag: 17.04.2020
(51) Int. Cl.: F04D 29/62

(54) **VERSTEIFTES GEBLÄSEGEHÄUSETEIL ZUR ANORDNUNG AN EINEM GASGEBLÄSE**
STIFFENED FAN HOUSING PART FOR USE IN A GAS BLOWER
PIÈCE RIGIDE DE BOÎTIER DE VENTILATEUR DESTINÉE À ÊTRE AGENCÉE SUR UNE SOUFFLERIE À GAZ

(30) Priorität: 11.06.2019 DE 102019115741
(43) Veröffentlichungstag der Anmeldung: 16.12.2020
(73) Patentinhaber: ebm-papst Landshut GmbH, 84030 Landshut (DE)
(72) Erfinder: PETRYSZAK, Christian, 85354 Freising (DE)
(74) Vertreter: Staeger & Sperling Partnerschaftsgesellschaft mbB

(56) Entgegenhaltungen:
- EP-A1- 3 417 174
- US-A1- 2002 023 997
- US-A1- 2014 348 645

## Beschreibung

Die Erfindung betrifft ein Gebläsegehäuseteil mit einem Gehäusekörper und einem sich von dem Gehäusekörper nach radial außen erstreckenden Befestigungsflansch, an dem in Umfangsrichtung verteilt mehrere Befestigungspunkte zur Befestigung des Gebläsegehäuseteils an einem Gasgebläse angeordnet sind.

Entsprechende Gebläsegehäuseteil mit Gasanschluss sind aus dem Stand der Technik bekannt und werden zunehmend aus Kunststoff gefertigt. Dabei ist sicherzustellen, dass die Steifigkeit ausreichend hoch und der Materialeinsatz gering ist.

Druckschriftlicher Stand der Technik im vorliegenden technischen Gebiet, jedoch betreffend ein Motorgehäuseteil, ist in Dokument US 2002/023997 A1 offenbart.

Der Erfindung liegt deshalb die Aufgabe zugrunde, ein Gebläsegehäuseteil für ein Gasgebläse bereit zu stellen, dessen Biegesteifigkeit erhöht ist.

Diese Aufgabe wird durch die Merkmalskombination gemäß Patentanspruch 1 gelöst.

Erfindungsgemäß wird ein Gebläsegehäuseteil mit einem Gehäusekörper und einem sich von dem Gehäusekörper nach radial außen erstreckenden Befestigungsflansch vorgeschlagen, an dem in Umfangsrichtung verteilt mehrere Befestigungspunkte zur Befestigung des Gebläsegehäuseteils angeordnet sind. Zwischen dem Gehäusekörper und den Befestigungspunkten sind jeweils sich radial geradlinig entlang des Befestigungsflansches erstreckende Radialrippen ausgebildet. Diese Radialrippen werden von sich entlang des Befestigungsflansches erstreckenden Tangentialrippen gekreuzt, die sich wiederum jeweils zwischen zwei der Befestigungspunkte tangential zu dem Gehäusekörper erstrecken und die zwei Befestigungspunkte jeweils verbinden.

Jedem Befestigungspunkt wird eine Radialrippe zugeordnet, um die radiale Steifigkeit zu erhöhen. Zudem erfolgt eine tangentiale Steifigkeitserhöhung durch die Tangentialrippen, so dass im Ergebnis eine um den Gehäusekörper an dem Befestigungsflansch eine biegesteifigkeitsgesteigerte Kreuzverrippung gebildet wird. Als Befestigungspunkte dienen vorzugsweise Anschraubpunkte gebildet aus materialverstärkten Durchgangslöchern im Befestigungsflansch zur Aufnahme von Schrauben. Die Rippen sind vorzugsweise plattenförmig bzw. scheibenförmig.

Die Radialrippen verlaufen in einer bevorzugten Ausführungsform von der Mantelfläche des Gehäusekörpers bis zu dem jeweiligen Befestigungspunkt nach radial außen und greifen an einer zur radial nach innen gerichteten Seite es jeweiligen Befestigungspunktes an. Die Tangentialrippen sind dabei radial beabstandet zu dem Gehäusekörper und greifen insbesondere an einer in Umfangsrichtung gerichteten Seite an den jeweiligen Befestigungspunkten an.

Ferner erstrecken sich die Tangentialrippen in einer axialen Draufsicht gesehen tangential zu dem und abschnittsweise um den Gehäusekörper, d.h. die Tangentialrippen verlaufen von dem einen Befestigungspunkt auf den Gehäusekörper tangential zu und erstreckt sich anschließend tangential nach außen von dem Gehäusekörper weg hin zu dem nächsten Befestigungspunkt. Somit werden immer zwei Befestigungspunkte durch mindestens eine Tangentialrippe versteift.

In einer vorteilhaften Ausführung ist vorgesehen, dass jede der Radialrippen von mindestens einer Tangentialrippe gekreuzt wird. Es ist jedoch auch umfasst, dass einzelne oder alle Radialrippen von mehreren Tangentialrippen gekreuzt werden.

Ferner ist ein Ausführungsbeispiel des Gebläsegehäuseteils dadurch gekennzeichnet, dass die Radialrippen und die Tangentialrippen sich in Umfangsrichtung gesehen abwechselnd gegenseitig durchdringen. An den Kreuzungspunkten von Radialrippen und Tangentialrippen verläuft teils die Radialrippe durch die Tangentialrippe, teils die Tangentialrippe durch die Radialrippe hindurch, so dass eine der beiden Rippen die jeweils andere der Rippen in axialer Höhe am Kreuzungspunkt überstreckt.

Ferner ist eine Ausführung günstig, bei der mindestens drei Befestigungspunkte vorgesehen sind, die in Umfangsrichtung in einem 120°-Abstand zueinander an einem radialen Außenrand des Befestigungsflansches angeordnet sind. Eine Weiterbildung sieht zudem vor, dass zwei Gruppen von Befestigungspunkten mit jeweils drei in in Umfangsrichtung um 120° beabstandeter Anordnung vorgesehen sind. Somit kann das Gebläsegehäuseteil in zwei in Umfangsrichtung gedrehten Befestigungspositionen an dem Gasgebläse anwenderspezifisch fixiert werden. Dabei ist eine Ausführung vorteilhaft, bei der jeweils zwei der benachbarten Befestigungspunkte in einem Winkelabstand von 30° in Umfangsrichtung zueinander angeordnet sind. Insgesamt ergeben sich somit sechs Befestigungspunkte von denen die jeweils benachbarten einen Winkelabstand von 30° aufweisen, wobei die zwei durch jeweils drei Befestigungspunkte gebildeten Gruppen Befestigungspunkte im 120°-Winkelabstand bestimmen.

Eine Weiterbildung des Gebläsegehäuseteils sieht zudem vor, dass sich auch die Tangentialrippen kreuzen. Insbesondere bei einer Lösung mit zwei Gruppen und somit insgesamt sechs Befestigungspunkten erfolgt somit eine weitere Versteifung.

Günstig ist ferner, dass bei dem Gebläsegehäuseteil jede der Radialrippen von mindestens einer Tangentialrippe gekreuzt wird.

Als geometrische Ausgestaltung wird die Aufgabe besonders vorteilhaft gelöst, indem sich eine axiale Höhe der Radialrippen im Verlauf nach radial außen stetig verringert. Die Tangentialrippen weisen günstigerweise eine axiale Höhe h auf, die in einem Verhältnis zu einem direkten Abstand b zweier Befestigungspunkte stehen, dass gilt 0,2≤h/b≤0,4. Ferner ist geometrisch von Vorteil, wenn die Tangentialrippen zwischen zwei Befestigungspunkten einen bezüglich ihrer axialen Höhe ansteigenden und anschließend abfallenden Verlauf aufweisen. Ein den Übergang zwischen dem ansteigenden und abfallenden Verlauf bestimmender Scheitelpunkt weist dabei einen Radius R auf, der im Verhältnis zu dem direkten Abstand b zweier Befestigungspunkte steht, so dass gilt 0,1≤R/b≤0,3.

Das hier beschriebene Gebläsegehäuseteil ist vorzugsweise als Diffusorgehäuse zur befestigenden Anordnung an einem Gasgebläse ausgebildet, wobei der Gehäusekörper einen Diffusor mit einer Ansaugöffnung und einem an dem Befestigungsflansch vorgesehenen Strömungsausgang zur Einströmung in das Gasgebläse bildet. Zudem wird an dem Gehäusekörper ein Brenngasanschluss vorgesehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine axiale Draufsicht auf ein Gasgebläse mit daran befestigtem Gebläsegehäuseteil,
- Fig. 2: eine perspektivische Ansicht des Gebläsegehäuseteils aus Figur 1,
- Fig. 3: eine Seitenansicht des Gebläsegehäuseteils aus Figur 2.

In Figur 1 ist ein Gasgebläse 100 mit daran ansaugseitig fixiertem Gebläsegehäuseteil 1 ausgebildet als Diffusorgehäuse mit einer Ansaugöffnung 14 für Umgebungsluft und einem Brenngasanschluss 9.

Das in den Figuren 1 - 3 dargestellte Gebläsegehäuseteil 1 umfasst den im Wesentlichen zylindrischen Gehäusekörper 2 der auf einer axialen Endseite auf einem Befestigungsflansch 3 angeordnet ist, wobei der Befestigungsflansch 3 den Gehäusekörper 2 nach radial außen überstreckt. Der Befestigungsflansch 3 ist das Bauteil, mit dem das Gebläsegehäuseteil 1 an dem Gasgebläse 100 über die als Anschraubpunkte ausgebildeten Befestigungspunkte 4 mittels Schrauben 7 fixiert wird. In Umfangsrichtung verteilt sind an dem Befestigungsflansch 3 zwei Gruppen mit jeweils drei Befestigungspunkten 4 vorgesehen, die jeweils in Umfangsrichtung in einem Winkel von 120° beabstandet sind. Die aneinander unmittelbar angrenzenden Befestigungspunkte 4 sind wiederum in einem Winkel von 30° beabstandet, so dass sich zwei um 30° gedrehte Befestigungspositionen des Gebläsegehäuseteils 1 an dem Gasgebläse 100 ergeben und realisierbar sind.

Von der Mantelfläche 8 des Gehäusekörpers 2 erstreckt sich geradlinig nach radial auswärts zu jedem der Befestigungspunkte 4 eine Radialrippe 5. Zudem sind auch in Zwischenbereichen Radialrippen 5 vorgesehen, welche am radialen freien Umgebungsrand des Befestigungsflansches 3 enden. Zwischen den jeweils benachbarten Befestigungspunkten 4 der beiden Gruppen mit jeweils drei Befestigungspunkten 4 verlaufen zudem die Tangentialrippen 6 und kreuzen die Radialrippen 5. Wie in Figur 2 gut zu erkennen durchdringen sich die Radialrippen 5 und die Tangentialrippen 6 abwechselnd und enden an der jeweiligen Materialverstärkung 24 der Befestigungspunkte 4. Auch ist in Figur 2 deutlich dargestellt, dass sich die Tangentialrippen 6 untereinander ebenfalls kreuzen. Die hieraus gebildete Kreuzverrippung bietet eine hohe Steifigkeit in Radialrichtung und Tangentialrichtung.

Die Tangentialrippen 6 sind von dem Gehäusekörper 3 radial beabstandet und verlaufen auf den Gehäusekörper 3 tangential von dem jeweiligen Befestigungspunkt 4 zu.

Bezugnehmend auf Figur 3 sind die vorteilhaften geometrischen Details näher spezifiziert, wonach sich die axiale Höhe der Radialrippen 5 im Verlauf von der Mantelfläche 8 nach radial außen bis zu den Befestigungspunkten 4 stetig verringert. Die Tangentialrippen 6 weisen eine axiale Höhe h auf, die in einem Verhältnis dem direkten Abstand b zweier Befestigungspunkte 4 einer Gruppe stehen, dass gilt h/b=0,28. Das Verhältnis wird alternativ in einem Bereich von 0,2-0,4 festgelegt. Der Verlauf der Tangentialrippen 6 zwischen zwei Befestigungspunkten 4 ist gemäß der Seitenansicht bogenförmig mit einem bezüglich ihrer axialen Höhe ansteigenden und anschließend abfallenden Verlauf. Am Scheitelpunkt S liegt eine Radius R vor, der im Verhältnis zu dem direkten Abstand b zweier Befestigungspunkte 4 einer Gruppe steht, dass gilt R/b=0,2. Das Verhältnis wird alternativ in einem Bereich von 0,1-0,3 festgelegt.

## Patentansprüche

1. Gebläsegehäuseteil (1) mit einem Gehäusekörper (2) und einem sich von dem Gehäusekörper (2) nach radial außen erstreckenden Befestigungsflansch (3), an dem in Umfangsrichtung verteilt mehrere Befestigungspunkte (4) zur Befestigung des Gebläsegehäuseteils (1) angeordnet sind, wobei zwischen dem Gehäusekörper (2) und den Befestigungspunkten (4) jeweils sich radial geradlinig entlang des Befestigungsflansches (3) erstreckende Radialrippen (5) ausgebildet sind,
**dadurch gekennzeichnet dass** die Radialrippen (5) von sich entlang des Befestigungsflansches (3) erstreckenden Tangentialrippen (6) gekreuzt werden, die sich jeweils zwischen zwei der Befestigungspunkte (4) tangential zu dem Gehäusekörper (2) erstrecken und die zwei Befestigungspunkte (4) jeweils verbinden.

2. Gebläsegehäuseteil nach Anspruch 1, **dadurch gekennzeichnet, dass** die Tangentialrippen (6) radial beabstandet zu dem Gehäusekörper (2) verlaufen.

3. Gebläsegehäuseteil nach Anspruch 1 oder 2, **dadurch gekennzeichnet, dass** sich die Tangentialrippen (6) in einer axialen Draufsicht gesehen tangential zu dem und abschnittsweise um den Gehäusekörper (2) erstrecken.

4. Gebläsegehäuseteil nach einem der vorigen Ansprüche, **dadurch gekennzeichnet, dass** jede der Radialrippen (5) von mindestens einer Tangentialrippe (6) gekreuzt wird.

5. Gebläsegehäuseteil nach einem der vorigen Ansprüche, **dadurch gekennzeichnet, dass** die Radialrippen (5) und die Tangentialrippen (6) sich in Umfangsrichtung gesehen abwechselnd gegenseitig durchdringen.

6. Gebläsegehäuseteil nach einem der vorigen Ansprüche, **dadurch gekennzeichnet, dass** mindestens drei Befestigungspunkte (4) vorgesehen sind, die in Umfangsrichtung in einem 120°-Abstand zueinander an einem radialen Außenrand des Befestigungsflansches (3) angeordnet sind.

7. Gebläsegehäuseteil nach dem vorigen Anspruch, **dadurch gekennzeichnet, dass** zwei Gruppen von Befestigungspunkten (4) mit jeweils drei in in Umfangsrichtung um 120° beabstandeter Anordnung vorgesehen sind.

8. Gebläsegehäuseteil nach dem vorigen Anspruch, **dadurch gekennzeichnet, dass** jeweils zwei der benachbarten Befestigungspunkte (4) in einem Winkelabstand von 30° in Umfangsrichtung zueinander angeordnet sind.

9. Gebläsegehäuseteil nach einem der vorigen Ansprüche, **dadurch gekennzeichnet, dass** sich die Tangentialrippen (6) kreuzen.

10. Gebläsegehäuseteil nach einem der vorigen Ansprüche, **dadurch gekennzeichnet, dass** jede der Radialrippen (5) von mindestens einer Tangentialrippe (6) gekreuzt wird.

11. Gebläsegehäuseteil nach einem der vorigen Ansprüche, **dadurch gekennzeichnet, dass** sich eine axiale Höhe der Radialrippen (5) im Verlauf nach radial außen stetig verringert.

12. Gebläsegehäuseteil nach einem der vorigen Ansprüche, **dadurch gekennzeichnet, dass** die Tangentialrippen (6) eine axiale Höhe h aufweisen, die in einem Verhältnis zu einem direkten Abstand b zweier Befestigungspunkte (4) stehen, dass gilt 0,2≤h/b≤0,4.

13. Gebläsegehäuseteil nach einem der vorigen Ansprüche, **dadurch gekennzeichnet, dass** die Tangentialrippen (6) zwischen zwei Befestigungspunkten (4) einen bezüglich ihrer axialen Höhe ansteigenden und anschließend abfallenden Verlauf aufweisen, wobei ein den Übergang zwischen dem ansteigenden und abfallenden Verlauf bestimmende Scheitelpunkt (S) einen Radius R aufweist, der im Verhältnis zu einem direkten Abstand b zweier Befestigungspunkte (4) steht, dass gilt 0,1≤R/b≤0,3.

14. Gebläsegehäuseteil nach einem der vorigen Ansprüche, **dadurch gekennzeichnet, dass** es als Diffusorgehäuse zur befestigenden Anordnung an einem Gasgebläse (100) ausgebildet ist, wobei der Gehäusekörper (2) einen Diffusor mit einer Ansaugöffnung (14) und einem an dem Befestigungsflansch (3) vorgesehenen Strömungsausgang zur Einströmung in das Gasgebläse (100) bildet.

15. Gasgebläse (100) mit einem Gebläsegehäuseteil (1) nach einem der vorigen Ansprüche.

## Claims

1. A blower housing component (1) with a housing body (2) and a mounting flange (3) extending radially outward from the housing body (2), at which mounting flange (3) multiple mounting points (4) are arranged for mounting the blower housing component (1), which mounting points (4) are evenly spaced in the circumferential direction, wherein radial ribs (5) extending radially in a straight line along the mounting flange (3) are formed between the housing body (2) and the mounting points (4), **characterized in that** the radial ribs (5) are intersected by tangential ribs (6) extending along the mounting flange (3), which tangential ribs (6) extend tangentially to the housing body (2) between two of the mounting points (4), respectively, and connect the two mounting points (4), respectively.

2. The blower housing component according to Claim 1, **characterized in that** the tangential ribs (6) extend radially spaced apart from the housing body (2).

3. The blower housing component according to Claim 1 or 2, **characterized in that** the tangential ribs (6), seen in an axial top view, extend tangentially to the housing body (2) and in sections around the housing body (2).

4. The blower housing component according to any one of the preceding claims, **characterized in that** each of the radial ribs (5) is intersected by at least one tangential rib (6).

5. The blower housing component according to any one of the preceding claims, **characterized in that** the radial ribs (5) and the tangential ribs (6) alternately penetrate each other in the circumferential direction.

6. The blower housing component according to any one of the preceding claims, **characterized in that** at least three mounting points (4) are provided, which are arranged at a 120° distance to each other in the circumferential direction at a radial outer edge of the mounting flange (3).

7. The blower housing component according to the preceding claim, **characterized in that** two groups of mounting points (4) are provided in an arrangement of three points per group spaced apart by 120° in the circumferential direction.

8. The blower housing component according to the preceding claim, **characterized in that** two of the adjacent mounting points (4) respectively are arranged at an angular distance of 30° in the circumferential direction to each other.

9. The blower housing component according to any one of the preceding claims, **characterized in that** the tangential ribs (6) intersect.

10. The blower housing component according to any one of the preceding claims, **characterized in that** each of the radial ribs (5) is intersected by at least one tangential rib (6).

11. The blower housing component according to any one of the preceding claims, **characterized in that** an axial height of the radial ribs (5) steadily decreases along the radially outward extension.

12. The blower housing component according to any one of the preceding claims, **characterized in that** the tangential ribs (6) have an axial height h, which is in proportion to a direct distance b between two mounting points (4), such that 0.2≤h/b≤0.4.

13. The blower housing component according to any one of the preceding claims, **characterized in that** the gradient of the tangential ribs (6) between two fastening points (4) first ascends and then descends with regards to its axial height, wherein a vertex (S) defining the transition between the ascending and descending gradient has a radius R, which is in proportion to the direct distance b between two mounting points (4), such that 0.1≤R/b≤0.3.

14. The blower housing component according to any one of the preceding claims, **characterized in that** it is formed as a diffuser housing for an arrangement attaching to a gas blower (100), wherein the housing body (2) forms a diffuser with a suction opening (14) and a flow outlet provided at the mounting flange (3) for inflow into the gas blower (100).

15. A gas blower (100) having a blower housing component (1) according to any one of the previous claims.

## Revendications

1. Pièce de boîtier de ventilateur (1) avec un corps de boîtier (2) et une bride de fixation (3) qui s'étend radialement vers l'extérieur depuis le corps de boîtier (2), et sur laquelle plusieurs points de fixation (4) pour fixer la pièce de boîtier de ventilateur (1) sont disposés, répartis dans la direction circonférentielle, dans laquelle des nervures radiales (5) s'étendant radialement en ligne droite le long de la bride de fixation (3) sont formées entre le corps de boîtier (2) et les points de fixation (4), **caractérisée en ce que**
les nervures radiales (5) sont traversées par des nervures tangentielles (6) s'étendant le long de la bride de fixation (3), lesquelles nervures s'étendent chacune entre deux des points de fixation (4) de manière tangentielle au corps de boîtier (2) et relient les deux points de fixation (4) respectivement.

2. Pièce de boîtier de ventilateur selon la revendication 1, **caractérisée en ce que** les nervures tangentielles (6) s'étendent radialement à distance du corps de boîtier (2).

3. Pièce de boîtier de ventilateur selon la revendication 1 ou 2, **caractérisée en ce que** les nervures tangentielles (6), vues en plan axial, s'étendent de manière tangentielle au corps de boîtier (2) et en sections autour de celui-ci.

4. Pièce de boîtier de ventilateur selon l'une des revendications précédentes, **caractérisée en ce que** chacune des nervures radiales (5) est traversée par au moins une nervure tangentielle (6).

5. Pièce de boîtier de ventilateur selon l'une des revendications précédentes, **caractérisée en ce que** les nervures radiales (5) et les nervures tangentielles (6), vues en direction circonférentielle, se pénètrent alternativement.

6. Pièce de boîtier de ventilateur selon l'une des revendications précédentes, **caractérisée en ce qu'**au moins trois points de fixation (4) sont prévus, lesquels sont disposés dans la direction circonférentielle à une distance de 120° l'un de l'autre sur un bord extérieur radial de la bride de fixation (3).

7. Pièce de boîtier de ventilateur selon la revendication précédente, **caractérisée en ce que** deux groupes de points de fixation (4), avec chacun trois disposés dans une direction circonférentielle à une distance de 120°, sont prévus.

8. Pièce de boîtier de ventilateur selon la revendication précédente, **caractérisée en ce que** deux des points de fixation adjacents (4) sont disposés à une distance angulaire de 30° l'un de l'autre dans la direction circonférentielle.

9. Pièce de boîtier de ventilateur selon l'une des revendications précédentes, **caractérisée en ce que** les nervures tangentielles (6) se croisent.

10. Pièce de boîtier de ventilateur selon l'une des revendications précédentes, **caractérisée en ce que** chacune des nervures radiales (5) est traversée par au moins une nervure tangentielle (6).

11. Pièce de boîtier de ventilateur selon l'une des revendications précédentes, **caractérisée en ce qu'**une hauteur axiale des nervures radiales (5) diminue régulièrement dans la direction radiale vers l'extérieur.

12. Pièce de boîtier de ventilateur selon l'une des revendications précédentes, **caractérisée en ce que** les nervures tangentielles (6) présentent une hauteur axiale h, qui est en rapport avec une distance directe b entre deux points de fixation (4), de sorte que 0,2 ≤ h/b ≤ 0,4.

13. Pièce de boîtier de ventilateur selon l'une des revendications précédentes, **caractérisée en ce que** les nervures tangentielles (6) entre deux points de fixation (4) présentent une allure montante puis descendante par rapport à leur hauteur axiale, dans lequel un sommet (S) déterminant la transition entre le profil montant et descendant a un rayon R qui est proportionnel à une distance directe b entre deux points de fixation (4), de sorte que 0,1 ≤ RIb ≤ 0,3.

14. Pièce de boîtier de ventilateur selon l'une des revendications précédentes, **caractérisée en ce qu'**elle est réalisée sous la forme d'un boîtier de diffuseur pour la fixation sur une soufflerie à gaz (100), dans lequel le corps de boîtier (2) forme un diffuseur avec une ouverture d'admission (14) et une sortie d'écoulement prévue sur la bride de fixation (3) pour l'entrée dans la soufflerie à gaz (100).

15. Soufflerie à gaz (100) avec une partie de boîtier de soufflante (1) selon l'une quelconque des revendications précédentes.
